# FASCICULE DE BREVET EUROPEEN

(11) **EP 1 261 543 B1**
(45) Date de publication et mention de la délivrance du brevet: **03.05.2006**
(21) Numéro de dépôt: 00946031.2
(22) Date de dépôt: 28.06.2000
(51) Int. Cl.: B65H 55/04

(54) **PROCEDE DE FABRICATION D'ENROULEMENTS TRONCONIQUES DE FIL**
VERFAHREN ZUM HERSTELLEN VON KONISCHEN WICKELN FADENFÖRMIGEN GUTES
METHOD FOR MAKING TAPERED YARN WINDINGS

(30) Priorité: 22.07.1999 FR 9909506
(43) Date de publication de la demande: 04.12.2002
(73) Titulaire: Saint-Gobain Vetrotex France S.A., 73000 Chambéry (FR)
(72) Inventeur: MAGER, Günther, D-52223 Stolberg (DE); MOIREAU, Patrick, F-73190 Curienne (FR)
(74) Mandataire: Muller, René
(86) Numéro de dépôt international: PCT/FR2000/001800
(87) Numéro de publication internationale: WO 2001/007350

(56) Documents cités:
- CH-A- 238 829
- FR-A- 1 376 392
- FR-A- 2 285 326
- FR-A- 2 380 209
- FR-A- 2 703 671
- JP-A- 404 209 167
- US-A- 3 373 945
- PATENT ABSTRACTS OF JAPAN vol. 1998, no. 13, 30 novembre 1998 (1998-11-30) -& JP 10 218489 A (TSUDAKOMA CORP), 18 août 1998 (1998-08-18) cité dans la demande
- METTLER H: "BOBINAGE REDUCTEUR DE CASSES REDUCING WEFT BREAKAGES THROUGH WINDING" INDUSTRIE TEXTILE,FR,INDUSTRIE TEXTILE. PARIS, no. 1247, 1 octobre 1993 (1993-10-01), pages 39-41, XP000404292 ISSN: 0019-9176

## Description

L'invention concerne la fabrication d'enroulements de fils tels que fils de verre, et plus particulièrement la fabrication d'enroulements de forme tronconique.

Les enroulements de fils sous forme de bobines sont un moyen courant de stockage temporaire du fil pour alimenter ultérieurement des machines de traitement du fil, par exemple des machines textiles.

Une bobine de fil est formée en combinant une série de filaments en un seul fil, qu'on recueille sur un support rotatif où il s'enroule en bobine.

Dans le cas de fils de verre, on étire des filaments de verre obtenus par l'écoulement de verre en fusion au travers d'orifices d'une filière. Ces filaments sont ensuite revêtus d'un ensimage par un dispositif d'enduction de façon à faciliter le fibrage et le rassemblement des filaments en un fil, et à accroître leur propriétés mécaniques, notamment au vieillissement. Puis ces filaments sont réunis vers un dispositif d'assemblage pour donner naissance au fil à bobiner. Le fil en provenance du dispositif d'assemblage est bobiné autour d'un support disposé dans un plan horizontal perpendiculaire au plan vertical d'arrivée du fil, et animé d'un mouvement rotatif à vitesse constante. De façon usuelle, le fil à bobiner défile sur la surface d'un guide-fil situé entre le dispositif d'assemblage et le support, et se déplaçant selon un mouvement de va-et-vient parallèlement à l'axe longitudinal du support en rotation.

La bobine de fil ainsi obtenue est nommée gâteau. Cependant un gâteau est rarement utilisé directement pour l'alimentation en fil de machines textiles par exemple. En effet, les machines textiles opèrent à grande vitesse et le fil doit alors pouvoir être extrait facilement de la bobine en évitant tout frottement qui pourrait engendrer une rupture, ce qui est difficilement réalisable à partir de gâteaux. Il est alors nécessaire de fabriquer, à partir de ces bobines intermédiaires dites gâteaux, des bobines de forme cylindrique dont le fil est retordu.

Mais pour éviter ces diverses étapes, de fabrication de gâteaux, puis de dévidage pour réaliser un nouvel enroulement de fil ayant subi auparavant une torsion, qui sont longues et nécessitent de nombreux moyens, il a été entrepris de former des bobines tronconiques sans fabrication de gâteau intermédiaire dont le fil est directement issu de la filière et non retordu. Les formes tronconiques permettent en effet de ne pas retordre le fil et facilitent le dévidage à grande vitesse, le fil étant entraîné le long de l'axe de la bobine en direction de son diamètre le plus faible et s'écarte de ce fait immédiatement de la bobine dès qu'une spire s'en détache.

On connaît d'après la demande FR 2 703 671 un procédé d'enroulement de fil pour la formation d'une bobine tronconique à partir d'un fil étiré issu directement d'une filière et n'ayant pas subi d'opération de torsion. Le fil qui est acheminé au travers du guide-fil est bobiné autour d'un support fixé à sa base sur un flanc et disposé verticalement, le guide-fil se déplaçant selon un mouvement de va-et-vient parallèlement à l'axe longitudinal du support. Pour réaliser la forme tronconique de la bobine, la solution proposée est l'utilisation d'un dispositif d'étirage placé après le dispositif d'assemblage des filaments, et d'un galet danseur disposé entre le dispositif d'étirage et le guide-fil. Le galet danseur peut tourner librement autour de son axe qui est fixé à l'extrémité d'un bras sollicité par un ressort, ce qui permet d'imposer au fil à bobiner une tension prédéterminée.

La forme tronconique de la bobine dont la base est constituée du flanc est alors obtenue en attribuant une valeur constante à la vitesse de rotation du dispositif d'étirage et en asservissant la vitesse de déplacement du guide-fil et la vitesse de rotation du support.

Cependant, une telle solution nécessite une structure nouvelle du dispositif de mise en oeuvre par, d'une part, un bobinage du fil sur un support disposé verticalement, et d'autre part, par l'utilisation d'un dispositif d'étirage et d'un galet danseur. Les modifications techniques des structures existantes sont donc importantes à réaliser, ce qui n'est pas sans engendrer quelques investissements financiers non négligeables dans une usine de fabrication.

En outre, l'association d'un flanc à la base du support n'est pas sans entraîner des problèmes de précision quant au dépôt du fil dans cette zone. Ainsi, le fil au niveau du flanc peut être, soit déposé en excès, ce qui entraîne au dévidage la montée en paquet, provoquant alors la casse du fil, soit déposé en défaut provoquant alors l'éraillement du fil au dévidage par son pincement entre différentes couches de spires.

Enfin, pour des bobines de ce type dont le fil n'a pas subi d'opération de torsion et ne présente pas d'ondulation, il est courant de rencontrer des problèmes de détérioration de fil car le croisement du fil non retordu, c'est-à-dire l'angle entre deux spires se croisant, est insuffisant. En effet lorsque cet angle est trop faible, en cas de coincement d'un filament du fil entre deux spires de la bobine, la continuité du dévidage va entraîner à l'endroit du coincement la perte d'un ou plusieurs filaments du fil engendrant la détérioration du fil et la formation d'une bague par l'accumulation du filament.

Pour éviter ces problèmes de dévidage, il peut être préféré une bobine tronconique dont les deux extrémités tronconiques de base et de dévidage présentent des génératrices distinctes, c'est-à-dire des angles de base et de dévidage différents par rapport à l'axe de la bobine. La demande JP 10-218 489, bien que d'application différente d'un enroulement de fil de verre puisque concernant une canette d'alimentation de machines de câblage ou de tressage, montre une telle forme de bobine et décrit son procédé d'obtention. La construction de la bobine est réalisée selon quatre étapes qui correspondent à quatre parties successives de la bobine: la première partie consiste en la partie basse de la canette et représente au plus la moitié de la hauteur de l'enroulement, elle est de préférence bien inférieure à la moitié de l'enroulement, l'angle de cette base tronconique par rapport à l'axe de la canette étant compris entre 16 et 22°. La deuxième partie est obtenue au moyen de couches parallèles à celles de la première partie et de longueur identique, mais l'épaisseur des couches diminue du fait d'une accélération du déplacement des points de rebroussement vers le haut de la canette. La troisième partie, construite selon des couches parallèles mais d'inclinaison différente de celles déposées dans les première et seconde parties, réalise entièrement le cône de dévidage dont l'angle final par rapport à l'axe de la canette est inférieur à celui du cône de base. Enfin, la quatrième partie vise à terminer le corps principal de la bobine sous forme cylindrique en rapprochant rapidement le point de rebroussement bas du point de rebroussement haut.

Cependant, ce procédé exige d'une part, quatre étapes d'enroulement distinctes, et d'autre part, le changement d'inclinaison de dépôt des couches de fil au cours de ces étapes, ce qui ne simplifie pas sa mise en oeuvre.

De plus, ce procédé d'enroulement engendre un angle de construction des premières couches par rapport à l'axe de la bobine qui est trop grand pour une application de bobinage telle que celle désirée, à savoir du bobinage de fil de verre issu d'une filière. Cet angle de construction important induit de grandes variations de circonférence entre la circonférence du cône de base et la circonférence obtenue en fin de première étape du procédé; or, pour un bobinage de fil de verre dont la vitesse d'étirage doit être maintenue constante pour garder le titre du fil constant, de telles variations de circonférence imposeraient des variations conséquentes de vitesse du support de la bobine aussi bien en accélération qu'en freinage, ce qui est difficilement réalisable matériellement.

Par ailleurs, dans ce procédé, l'élément de guidage du fil pour son dépôt consiste en un oeillet de guidage qui se déplace parallèlement à l'axe du support de la bobine en rotation. Toutefois, ce mode de guidage ne peut pas être envisagé pour le guidage d'un fil de verre en vue de son enroulement, en particulier d'un fil issu directement d'une filière. En effet, en cas de casse des filaments issus de la filière, la relance du bobinage s'avérerait trop compliquée; il est trop difficile après rassemblement des filaments de les passer à nouveau au travers de l'oeillet qui présente une circonférence fermée. Il est également impossible avec un oeillet de transférer le bobinage du fil d'une bobine sur une autre bobine sans devoir casser le fil, ce qui nuit à l'optimisation des temps de production.

En outre, l'oeillet présente une ouverture pour le passage du fil beaucoup trop grande par rapport au diamètre dudit fil pour permettre un guidage précis du dépôt du fil.

On connaît par ailleurs par le document FR-A-1 376 392 un procédé de fabrication d'une bobine tronconique qui consiste à déposer les couches de fil par recouvrement complet d'une extrémité à l'autre de la bobine, les cônes d'extrémité étant donc construits simultanément.

On connaît également par le document CH-A-238 829 une bobine tronconique dont le support est conique et non cylindrique.

Le document japonais JP-A-404 209 167 décrit une bobine tronconique dont les génératrices reliant les cônes d'extrémité sont parallèles à l'axe longitudinal.

L'invention a donc pour but d'obvier aux inconvénients précités et de fournir un procédé d'obtention d'une bobine tronconique présentant une bonne tenue mécanique et un dévidage aisé, l'enroulement se faisant dans un plan horizontal sans nécessiter de modifications importantes du dispositif de mise en oeuvre classique déjà existant.

Selon l'invention, le procédé de bobinage d'un fil selon des couches superposées sur un support cylindrique d'axe longitudinal X et fixé autour d'une broche animée d'un mouvement rotatif autour cet axe longitudinal X, selon lequel, le fil est bobiné en défilant sur un guide-fil qui se déplace selon un mouvement de va-et-vient parallèlement à l'axe X du support et est contrôlé de manière à constituer une bobine dont la forme présente deux extrémités tronconiques, dites respectivement cône de base et cône de dévidage, de génératrices respectives qui sont inclinées par rapport à l'axe longitudinal X selon deux angles aigus d'inclinaison respectifs distincts ainsi qu'un corps principal de forme tronconique reliant les deux cônes de base et de dévidage et dont les deux sections d'extrémité constituent les deux bases des deux cônes respectifs avec des diamètres distincts D1 et respectivement D2, est caractérisé en ce qu'il comprend deux règles de déplacement du guide-fil, une première règle qui permet de former une partie du cône de base, la dernière couche de fil déposée selon cette première règle allant jusqu'à l'extrémité du cône de dévidage, et une seconde règle qui permet de terminer ledit cône de base commencé et de former en concomitance le corps principal et le cône de dévidage, la première couche de fil déposée selon la seconde règle étant parallèle à la dernière couche déposée selon la première règle.

Selon une caractéristique de l'invention, la première règle de déplacement du guide-fil consiste à établir des mouvements de va-et-vient parallèlement à l'axe du support entre une position initiale (x₀) et une position finale (x_{z}) qui correspondent respectivement, en projection perpendiculaire au support, à chacune des sections d'extrémité de la bobine, chaque mouvement de va-et-vient étant défini par :
- une position de départ (xⱼ) dont celle du premier mouvement est la position initiale (x₀) et celle des mouvements suivants est une position postérieure à la position de départ du mouvement précédent et toujours antérieure à la position finale (x_{z}), la position du dernier mouvement étant imposée selon la valeur du diamètre D1 désirée pour le cône de base à former,
- une position intermédiaire (xᵢ) de changement de sens du guide-fil, position qui est toujours située postérieurement à la position intermédiaire du mouvement précédent et située antérieurement à la position finale (x_{z}),
- une position d'arrivée (Xⱼ₊₁) qui constitue la position de départ du mouvement suivant,
le dernier mouvement selon cette première règle n'effectuant pas de changement de sens depuis la dernière position intermédiaire qui constitue alors la position finale (x_{z}).

Les positions successives de départ (xⱼ) selon la première règle sont séparées d'une distance égale (δ), et les positions successives intermédiaires (xᵢ) de changement de sens selon la première règle sont définies selon l'équation xᵢ =x₀+iΔ , où Δ est une constante qui est fonction de la pente à donner à la génératrice du corps principal.

Précisons que dans toute la description, les qualificatifs antérieure et postérieure attribués au terme position sont définis par rapport au sens positif de déplacement du guide-fil de la position x₀ vers la position x_{z}.

Selon une autre caractéristique, la seconde règle de déplacement du guide-fil consiste à effectuer des mouvements de va-et-vient parallèlement à l'axe du support, entre une position initiale qui constitue la position finale (x_{z}) du guide-fil selon la première règle et une position terminale (xₜ) située entre la position finale (x_{z}) selon la première règle et imposée selon la valeur du diamètre D2 désirée pour le cône de dévidage à former, et la position de départ du dernier déplacement selon la première règle, chaque mouvement de va-et-vient étant défini par :
- une position de départ (xₖ) dont celle du premier mouvement est la position finale (x_{z}) selon la première règle, et celle des mouvements suivants est une position antérieure à la position de départ du mouvement précédent,
- une position intermédiaire (xₘ) de changement de sens du guide-fil dont celle du premier mouvement est la position d'arrivée qu'aurait dû prendre le guide-fil s'il avait changé de sens de déplacement à la position finale (x_{z}) selon la première règle, et
- une position d'arrivée (xₖ₊₁) qui constitue la position de départ du mouvement suivant,
les positions de départ et d'arrivée d'un mouvement étant toujours antérieures à celles du mouvement précédent de manière que chaque mouvement soit raccourci en parcours.

Les positions successives de départ (xₖ) selon la seconde règle sont séparées d'une distance égale (δ'), et les positions successives intermédiaires (xₘ) de changement de sens selon la seconde règle sont espacées de la même distance (δ) que celle séparant les positions successives de départ (xⱼ) selon la première règle.

Selon une autre caractéristique, le guide-fil est déplacé en concomitance avec le mouvement parallèle à l'axe X selon un mouvement coplanaire et perpendiculaire à l'axe X de façon que le mouvement résultant soit parallèle à la génératrice du corps principal. Ainsi, la longueur jetée reste constante pour un dépôt du fil aussi précis que possible.

Selon une caractéristique avantageuse, le fil bobiné présente une ondulation de façon que l'angle de croisement entre deux spires soit compris entre 0.5° et 6°.

L'avantage de créer une ondulation au fil permet d'optimiser l'angle de croisement afin de diminuer le risque de formation de bagues au cours du dévidage.

Ce procédé est avantageusement mis en application pour bobiner du fil de verre issu directement d'une filière.

D'autres caractéristiques et avantages de l'invention apparaîtront à la lecture de la description qui va suivre, en regard des dessins sur lesquels:
- la figure 1 est une vue en coupe longitudinale de la bobine selon l'invention sur son support d'enroulement;
- les figures 1a à 1c illustrent plusieurs exemples de bobines tronconiques selon l'invention; La figure 1d n'est pas couverte par les revendications
- la figure 2 illustre deux spires de fil entrecroisées;
- la figure 3 représente une vue schématique d'une installation permettant la mise en oeuvre du procédé selon l'invention;
- la figure 4 montre une vue de profil d'un guide-fil constitué par une came au travers de laquelle défile le fil;
- la figure 5 représente différentes positions prises par le guide-fil sur son axe de déplacement parallèle au support en combinaison avec une vue en coupe partielle longitudinale de la bobine.

La figure 1 montre une bobine tronconique 10 réalisée selon l'invention, obtenue par bobinage d'un fil autour d'un support cylindrique 20 d'axe longitudinal X et dépourvu de tout flanc à ses extrémités. Le fil bobiné est à titre d'exemple du fil de verre.

La bobine 10 comprend un corps de bobine 11 de forme tronconique et deux troncs de cône 12 et 13 situés respectivement aux deux extrémités longitudinales et opposées de la bobine, de chaque côté du corps de bobine 11.

Le corps de bobine 11 comporte une base 11a de diamètre D1 et une section terminale 11b de diamètre D2 inférieur au diamètre D1, la génératrice L1 du corps tronconique 11 étant ainsi inclinée par rapport à l'axe X selon un angle θ.

Le tronc de cône d'extrémité 12 formé en premier lieu lors du bobinage sera nommé par la suite cône de base. Il présente une base 12a constituée par la base 11a du corps de bobine 11 de diamètre D1, et une terminaison 12b dont le diamètre correspond à celui du support 20. Le tronc de cône 12 comporte une génératrice L2 dont la pente forme avec la surface du support 20, ou avec l'axe X, un angle aigu α.

Le second tronc de cône d'extrémité 13 sera nommé cône de dévidage car sa section étant toujours plus petite que celle du cône de base, le dévidage s'effectuera à partir de celui-ci pour faciliter le détachement du fil de la bobine. Le cône de dévidage 13 présente une base 13a constituée par la section terminale 11b du corps de bobine 11 de diamètre D2, et une terminaison 13b dont le diamètre correspond à celui du support 20. Le tronc de cône 13 comporte une génératrice L3 dont la pente forme avec la surface du support 20, ou avec l'axe X, un angle aigu β dont la valeur est indépendante de celle de l'angle α.

Les génératrices L2 et L3 des cônes de base 12 et de dévidage 13 sont donc inclinées par rapport à l'axe X dans des directions opposées pour être reliées à la génératrice L1 du corps tronconique 11.

La bobine 10 formée ainsi de trois troncs de cônes permet de renforcer sa tenue mécanique ainsi que d'améliorer la qualité du dévidage et de conserver par conséquent au mieux les propriétés du fil que sont notamment son intégrité et sa résistance à la traction. Ce produit fini présente en outre une grande facilité d'utilisation pour la transformation ultérieure de la fibre de verre.

Le cône de base 12 constitue l'endroit où l'on peut accumuler le plus de fil sur l'enroulement, contribuant à augmenter le poids de celui-ci. Ainsi, l'angle α peut être le plus proche possible de la perpendiculaire à l'axe X jusqu'à une limite qui définit l'apparition d'éboulements au bobinage ou au transport. Avantageusement, l'angle α sera compris entre 40° et 75° par rapport à l'axe X.

L'angle β du cône de dévidage 13 influe principalement sur la tenue des spires au point de changement de sens du guide-fil, appelé encore point de rebroussement, l'angle β aura de préférence une valeur comprise entre 30° et 60° par rapport à l'axe X.

Les valeurs de ces angles sont aussi choisies en fonction de la qualité de l'ensimage qui confère le glissant à la surface des fibres.

Les figures 1a à 1c illustrent la combinaison des différentes valeurs des angles α et β selon plusieurs longueurs de bobine. La longueur de la bobine entre les terminaisons 12b et 13b peut varier entre 150mm et 500 mm, et de préférence entre 180 mm et 400 mm. La figure 1d n'est pas couverte par les revendications

La facilité de dévidage que procure déjà la forme tronconique de la bobine est concrétisée par des caractéristiques propres au fil bobiné.

Ainsi, comme illustré à la figure 2, le fil bobiné 50 comporte des spires 52, dont deux adjacentes sont entrecroisées selon un angle de croisement γ, et présente une ondulation 51. L'obtention de ces caractéristiques sera expliquée ultérieurement.

Le procédé de bobinage selon l'invention, permettant de fabriquer une bobine telle que celle décrite ci-dessus, peut être mis en oeuvre dans le cadre d'une installation qui est illustrée schématiquement à la figure 3.

L'installation comprend une filière 30 approvisionnée en verre par une source d'alimentation non représentée.

La filière peut être alimentée à partir de verre froid, obtenu et stocké sous forme de billes dans une trémie disposée au-dessus de la filière, la filière étant alors chauffée pour refondre le verre, ou peut être directement alimenté à partir de verre fondu, la filière étant également chauffée pour maintenir le verre à une température suffisante afin qu'il atteigne la viscosité convenant à son étirage sous forme de filaments continus.

Le verre fondu s'écoule verticalement d'une multiplicité d'orifices, tels que les tétons 31. et est immédiatement étiré en une multiplicité de filaments 40. rassemblés ici en une seule nappe 41.

Cette nappe 41 vient en contact avec un dispositif d'enduction 32 destiné à revêtir chaque filament d'un ensimage de type aqueux ou anhydre. Le dispositif 32 peut être constitué d'un bac alimenté en permanence par un bain d'ensimage et d'un rouleau en rotation dont la partie inférieure est constamment immergée dans le bain. Ce rouleau se recouvre en permanence d'une pellicule d'ensimage qui est prélevée au passage par les filaments 40 glissant à sa surface.

La nappe 41 converge ensuite vers un dispositif d'assemblage où les différents filaments sont réunis pour donner naissance au fil 50. Le dispositif d'assemblage peut être constitué par une simple poulie à gorge ou par une plaque munie d'une encoche.

Le fil 50 en quittant le dispositif d'assemblage pénètre dans un guide-fil 34, tel qu'une came, pour être bobiné autour du support 20 disposé dans un plan horizontal par rapport à l'arrivée verticale du fil vers le guide-fil. Le fil est donc bobiné en étant issu directement de la filière sans étape intermédiaire telle que la fabrication au préalable d'un gâteau.

Le support 20 est fixé sur une broche 21 qui est mue d'un mouvement rotatif. Le support 20 est avantageusement creux, sa forme interne épousant la forme externe de la broche 21, et sa section interne étant sensiblement plus grande que celle de la broche pour être enfilé et maintenu serré autour de celle-ci par un dispositif d'expansion de la broche non visible.

La broche 21 est entraînée en rotation par un moteur 22 dont la vitesse d'entraînement est réglable.

Le guide-fil 34 est animé d'un mouvement de va-et-vient M horizontal et parallèle à l'axe longitudinal X du support, et de manière préférentielle, d'un mouvement de va-et-vient horizontal et perpendiculaire à l'axe X et réalisé en concomitance avec le mouvement M comme il sera explicité ultérieurement

Le guide-fil 34 est fixé à l'extrémité d'un bras mobile 35 dirigé par un dispositif électronique d'entraînement 36.

Un dispositif de commande 37 tel qu'un automate programmable est prévu pour contrôler le mouvement du bras mobile 35 et la vitesse de déplacement du guide-fil 34 ainsi que la vitesse de rotation de la bruche 21.

La vitesse de rotation de la broche 21 et la vitesse de déplacement linéaire du guide-fil 34 parallèlement à l'axe X peuvent varier. La mise en oeuvre de ces variations de vitesse peut être effectuée de manière optionnelle selon la qualité désirée du fil après enroulement. La vitesse de rotation de la broche est imposée selon la débit de la filière et la masse linéique du fil recherchée. Quant à la vitesse du guide-fil, elle influe sur la qualité du dévidage.

On sait que la masse linéique du fil correspond au rapport du débit de la filière sur la vitesse d'étirage du fil. il est toujours souhaitable que la masse linéique soit constante de façon que le fil bobiné présente une qualité uniforme de tenue mécanique. Or la variation de section de la bobine 10 entraîne nécessairement une variation de la vitesse d'étirage. Afin que la masse linéique soit constante, il faut donc maintenir constante la vitesse d'étirage dans l'hypothèse que le débit de la filière reste constant Le guide-fil n'a pas d'effet sur l'étirage du fil, la vitesse d'étirage dépend seulement de la vitesse de rotation de la broche. On fait donc varier la vitesse de rotation de la broche 21, donc du support 20, de manière que le fil rencontre en permanence une surface dont la vitesse périphérique est sensiblement constante.

La constance de la masse linéique du fil est contrôlée par la programmation de la vitesse d'étirage imposée par la vitesse de rotation de la broche 21 et selon la position du guide-fil correspondant à une section donnée de la bobine.

Ainsi, en faisant varier la vitesse de rotation de la broche de manière adéquate en fonction de la section de la bobine, on parvient à garder constante la masse linéique du fil.

Par contre, si aucune variation n'est imposée, la masse linéique du fil varie autour d'une valeur médiane, l'amplitude de la variation dépendant de l'angle θ de la génératrice L1 avec l'axe X.

Quant à la vitesse de déplacement du guide-fil, elle peut donc aussi varier. En faisant varier cette vitesse, l'angle θ de la génératrice L1 avec l'axe X est conservé lors du bobinage, ce qui permet de rendre constantes les propriétés de dévidage quelle que soit la position du fil.

Par contre, si aucune variation n'est imposée, l'angle θ diminue lors du bobinage, ce qui peut engendrer une baisse de la qualité du dévidage à l'extérieur de la bobine.

Le guide-fil 34 est, comme nous l'avons déjà indiqué, de préférence constitué par une came telle qu'illustrée à la figure 4.

Cette came comporte une gorge continue 34a dans laquelle défile le fil 50. La gorge est de forme générale hélicoïdale et présente au moins deux tronçons 34b et 34c dont les pentes respectives s'inversent.

La came présente un pas p qui correspond à la largeur, mesurée parallèlement à l'axe de rotation, entre les deux points de passage tangentiel du fil sur un tronçon pour lesquels la courbure du fil s'effectue. Ce pas détermine l'amplitude donnée à l'ondulation du fil.

La forme hélicoïdale de la gorge permet de donner au fil lors du bobinage une ondulation dont le nombre de sinusoïdes sur une spire et leur largeur sont fonction du pas p de la came et de la vitesse de rotation de celle-ci.

La périodicité de l'ondulation, c'est-à-dire le nombre de sinusoïdes, agit sur le nombre de croisements du fil lorsque plusieurs couches de spires sont superposées. La proportion du nombre de croisements doit être avantageusement équilibrée. En effet, plus la proportion de croisements est importante, plus la tenue mécanique de la bobine et l'aptitude au dévidage sont bonnes, mais en contrepartie, à poids équivalent de fil, l'encombrement de la bobine augmente, ce qui est pénalisant pour le transport et la longueur de fil disponible pour des opérations de tissage telles que l'ourdissage.

Ainsi, la vitesse de rotation de la came est adaptée pour établir une périodicité adéquate de l'ondulation. Cette vitesse peut être définie par rapport à la vitesse d'étirage du fil, elle varie entre -10% et +30% de la valeur de la vitesse d'étirage, et de préférence entre la valeur de la vitesse d'étirage et +15% de cette valeur.

Non seulement les croisements évitent un glissement d'une spire de l'une des couches sur les spires d'une couche inférieure, réalisant ainsi une meilleure tenue mécanique de la bobine une fois formée et facilitant le dévidage du fil, mais l'angle de croisement γ contribue aussi à la précision de formation du cône, et évite à la dernière spire de la bobine d'être libre.

En outre, l'angle de croisement et l'ondulation établissant la longueur de spire libre formée dans l'enroulement, il convient que cette longueur soit courte pour éviter les risques d'arrachement du fil lors du dégagement des spires autour du cône de dévidage lorsque des phénomènes de frottement apparaissent tels que celui du double-ballon.

La valeur moyenne de l'angle γ dépend de la vitesse de déplacement du guide-fil 34 parallèlement à l'axe X et de la vitesse de rotation de la broche 21.

Quant à la valeur réelle de l'angle γ à chaque point de croisement, elle dépend en outre de la combinaison du déplacement du guide-fil et de la position du fil induite par la position du guide-fil au moment du dépôt du fil sur la surface d'enroulement.

Une valeur moyenne convenable de l'angle de croisement γ est de préférence entre 0,5° et 6°.

Le procédé de bobinage selon l'invention est basé sur le mouvement de va-et-vient imposé au guide-fil 34. Il se décompose en deux étapes selon deux règles respectives de déplacement, la première créant une partie de la génératrice L2 du cône de base 12, et la seconde terminant la génératrice L2 puis réalisant simultanément la formation des génératrices L1 et L3, respectivement, du corps 11 et du cône de dévidage 13.

La première étape consiste à déplacer le guide-fil entre une position initiale x₀ qui correspond à une position d'extrémité de la bobine pour laquelle est enroulée la première spire de la bobine, c'est-à-dire à la position de la terminaison 12b du cône de base 12, et une position finale x_{z} qui correspond à la position de l'extrémité opposée de la bobine, c'est-à-dire de la base 13b du cône de dévidage 13.

Entre les positions x₀ et x_{z}, le guide-fil 34 effectue plusieurs déplacements d_{*i*} en va-et-vient dont chacun comprend un trajet aller *a*_{*i*} en direction de la position x_{z} et un trajet retour Rᵢ en direction de la position initiale x₀.

Le premier déplacement d₁ comprend l'aller a₁ et le retour R₁, l'aller a₁ débutant de la position initiale x₀ et finissant à la position x₁ telle que x₁=x₀ + Δ, et le trajet retour R₁ débutant à la position x₁ et finissant à la position x₀+δ, le guide-fil ne retournant pas à la position initiale x₀.

Le deuxième déplacement d₂ comprend l'aller a₂ et le retour R₂, l'aller a₂ débutant à la dernière position du guide-fil x₀+δ, et stoppant à la position x₂ postérieure à la position x₁ telle que x₂= x₀+2Δ, et le trajet retour R₁ débutant à la position x₂ pour s'arrêter à la position x₀+2δ.

L'avant dernier déplacement d_{z-1} comprendra l'aller a_{z-1} et le retour R_{z-1}, l'aller a_{z-1} débutant de la position finale x₀+(z-2)δ du retour du déplacement précédent, et stoppant à la position x_{z-1} telle que x_{z-1}= x₀+(z-1)Δ, et le trajet retour R_{z-1} débutant à la position x_{z-1} pour s'arrêter à la position x₀+(z-1)δ.

Le dernier déplacement d_{z} ne comprendra qu'un aller a_{z} et aucun retour, l'aller a_{z} débutant de la position finale x₀+(z-1)δ du retour du déplacement précédent, et stoppant à la position finale x_{z} telle que x_{z}= x₀+zΔ. La position de départ x₀+(z-1)δ du dernier déplacement est définie selon la valeur désirée du diamètre D1 du cône de base.

Par conséquent, le guide-fil 34 effectue entre la position x₀ et la position x_{z} des déplacements de va-et-vient qui définissent chacun :
- une position de départ xⱼ=x₀+jδ, avec j variant de 0 à (z-1), z entier non nul,
- une position intermédiaire de changement de sens, ou encore de retour en sens inverse, xᵢ=x₀+iΔ, avec i variant de 0 à z, z entier non nul
- et une position d'arrivée constituant la prochaine position de départ xⱼ₊₁=xⱼ +δ = x₀+(j+1)δ,
le dernier déplacement de cette première étape correspondant à un trajet jusqu'à la position x_{z} sans retour en sens inverse.

Le fait de ne pas retourner à la position de départ du déplacement précédent permet de construire une partie de la génératrice L2 du cône de base 12.

La valeur de δ dépend des angles α et β que l'on veut attribuer aux cônes de base et de dévidage.

La valeur de Δ , constante positive, dépend de la pente que l'on veut donner à la génératrice L1 et est donc fonction de la valeur de δ. Plus la valeur de Δ est petite, plus l'angle θ de la génératrice L1 avec l'axe X est important. Cette valeur Δ est choisie de façon que l'angle θ soit compris entre 0,5° et 5°, et de préférence entre 0,75° et 3°.

Pour la seconde étape, le guide-fil 34 réalise des déplacements de va-et-vient entre la position x_{z} occupée à la fin de la première étape et une position terminale xₜ pour laquelle est atteint le diamètre désiré D2 de la base 13a du cône de dévidage.

Chaque déplacement comprend un trajet aller débutant à une position xₖ et un trajet retour débutant à une position intermédiaire de changement de sens xₘ et s'arrêtant à une position d'arrivée xₖ₋₁, le guide-fil stoppant toujours pour changer de direction à une position antérieure à la position occupée au départ ou à l'arrivée du déplacement précédent. Les trajets d'aller et de retour diminuent donc en distance dans les deux sens.

Ainsi, le premier déplacement comprend un aller débutant à la position xₖ=x_{z} et arrivant à la position x₀+(z-1)δ+δ, ou encore x₀+z_{δ} , où x₀+(z-1)δ correspond à la position de départ du dernier déplacement de la première étape, et un retour débutant à la position xₘ=x₀+zδ et finissant à la position xₖ₊₁=x_{z}-δ'.

Au déplacement suivant, l'aller débute à la position x_{z}-δ', arrive à la position intermédiaire de changement de sens x₀+zδ+δ et repart jusqu'à la position x_{z}-2δ'.

Au fur et à mesure des trajets aller et retour du guide-fil, le corps de bobine 11 et le cône de dévidage 13 se forment. Le dernier déplacement du guide-fil 34 est programmé de façon qu'il s'arrête à la position xₜ, qui correspond à la position x_{z}-tδ', pour laquelle la valeur désirée du diamètre D2 est atteinte.

La valeur de δ' dépend des angles α et β que l'on veut attribuer aux cônes de base et de dévidage, δ' étant généralement supérieur à δ.

Les déplacements de la seconde règle peuvent donc être définis par:
- une position de départ xₖ=x_{z}-nδ', avec n variant de 0 à t, t entier non nul,
- une position intermédiaire de changement de sens xₘ=(x₀+zδ)+pδ, avec p variant de 0 à (t-1),
- et une position d'arrivée constituant la prochaine position de départ xₖ₊₁=x_{k-δ}'.

Nous avons expliqué que le guide-fil est entraîné suivant un mouvement M parallèle à l'axe X. Il s'avère que ce mouvement suivant cette seule direction peut entraîner quelques inconvénients que nous allons ci-après expliquer et qui peuvent être néanmoins résolus en mettant en oeuvre des caractéristiques optionnelles du procédé selon la qualité de bobinage voulue.

La variation de section de la bobine, en particulier dans le sens de la diminution au niveau du corps 11 et du cône de dévidage 13, engendre, lorsque le guide-fil se déplace à vitesse constante, au fur et à mesure de la diminution de la section une très sensible augmentation de l'épaisseur de la bobine, ce qui se traduit à la fin du bobinage par une diminution de l'angle ϕ entre les génératrices L1 et L3 pouvant être supérieure à 1°. En effet, dans l'hypothèse où la filière débite une quantité constante de verre par unité de temps tandis que le guide-fil se déplace à vitesse constante, une masse de verre identique par unité de temps est alors déposée sur le support; mais la section de la bobine n'étant pas uniforme, une quantité de fil plus importante est déposée au fur et à mesure que la section diminue.

En outre, lors de la diminution de section, la distance séparant le guide-fil de la surface de la bobine, distance nommée habituellement longueur jetée, augmente ce qui entraîne une imprécision grandissante du dépôt du fil rendant d'une part l'enroulement moins stable. en particulier du côté du cône de dévidage, et d'autre part, désavantageant la qualité du dévidage.

Pour assurer une précision constante du dépôt du fil, il est plus avantageux lors de la mise en oeuvre du procédé d'effectuer simultanément au mouvement M parallèle à l'axe X un mouvement perpendiculaire à l'axe X en direction de la bobine en formation pour compenser la variation de longueur jetée, la somme des 2 déplacements correspondant à un déplacement parallèle à la génératrice L1 pour que la longueur jetée reste constante.

Ce mouvement perpendiculaire à l'axe X dans le même plan horizontal que celui du mouvement M est effectué par la commande du bras mobile 35.

Les déplacements sont effectués grâce au bras mobile 35 dont le mouvement est commandé par le dispositif électronique 36. En variante, il serait possible d'utiliser des moyens mécaniques constitués par un rail de guidage fixé parallèlement à la future génératrice L1 et sur lequel circulerait la guide-fil 34.

## Revendications

1. Procédé de bobinage d'un fil selon des couches superposées sur un support cylindrique (20) d'axe longitudinal (X) et fixé autour d'une broche (21) animée d'un mouvement rotatif autour cet axe longitudinal (X), selon lequel le fil est bobiné en défilant sur un guide-fil (34) qui se déplace selon un mouvement (M) de va-et-vient parallèlement à l'axe longitudinal (X) du support et est contrôlé de manière à constituer une bobine dont la forme présente deux extrémités tronconiques (12, 13), dites respectivement cône de base et cône de dévidage, de génératrices respectives (L2, L3) qui sont inclinées par rapport à l'axe longitudinal (X) selon respectivement des angles aigus d'inclinaison (α,β), et un corps principal (11) reliant les deux extrémités et présentant une forme tronconique selon une génératrice (L1) et dont les deux sections d'extrémité (11a, 11b) constituent les deux bases (12a, 13a) des deux cônes respectifs (12, 13) et présentent des diamètres distincts D1 et respectivement D2, **caractérisé en ce qu'il** comprend deux règles de déplacement du guide-fil, une première règle qui permet de former une partie du cône de base (12), la dernière couche de fil déposée selon cette première règle allant jusqu'à l'extrémité (13b) du cône de dévidage, et une seconde règle qui permet de terminer ledit cône de base (12) commencé et de former en concomitance le corps principal (11) et le cône de dévidage (13), la première couche de fil déposée selon la seconde règle étant parallèle à la dernière couche déposée selon la première règle.

2. Procédé de bobinage selon la revendication 1, **caractérisé en ce que** la première règle de déplacement du guide-fil consiste à établir des mouvements de va-et-vient parallèlement à l'axe longitudinal (X) entre une position initiale (x₀) et une position finale (x_{z}) qui correspondent respectivement, en projection perpendiculaire au support (20), à chacune des sections d'extrémité (12b, 13b) de la bobine, chaque mouvement de va-et-vient étant défini par :
- une position de départ (xⱼ) dont celle du premier mouvement est la position initiale (x₀) et celle des mouvements suivants est une position postérieure à la position de départ du mouvement précédent et toujours antérieure à la position finale (x_{z}), la position du dernier mouvement étant imposée selon la valeur du diamètre D1 désirée pour la base du cône de base (12) à former,
- une position intermédiaire (xᵢ) de changement de sens du guide-fil, position qui est toujours située postérieurement à la position intermédiaire du mouvement précédent et située antérieurement à la position finale (x_{z}),
- une position d'arrivée (xⱼ₊₁) qui constitue la position de départ du mouvement suivant,
le dernier mouvement selon cette première règle n'effectuant pas de changement de sens depuis la dernière position intermédiaire qui constitue alors la position finale (x_{z}).

3. Procédé de bobinage selon la revendication 2, **caractérisé en ce que** la seconde règle de déplacement du guide-fil consiste à effectuer des mouvements de va-et-vient parallèlement à l'axe longitudinal (X), entre une position initiale qui constitue la position finale (x_{z}) du guide-fil selon la première règle et une position terminale (xᵢ) qui est située entre la position finale (x_{z}) selon la première règle et la position de départ du dernier déplacement selon la première règle et qui est imposée selon la valeur du diamètre D2 désirée pour la base du cône de dévidage (13) à former, chaque mouvement de va-et-vient étant défini par:
- une position de départ (xₖ) dont celle du premier mouvement est la position finale (x₂) selon la première règle, et celle des mouvements suivants est une position antérieure à la position de départ du mouvement précédent,
- une position intermédiaire (xₘ) de changement de sens du guide-fil dont celle du premier mouvement est la position d'arrivée qu'aurait dû prendre le guide-fil s'il avait changé de sens de déplacement à la position finale (x_{z}) selon la première règle, et
- une position d'arrivée (xₖ₊₁) qui constitue la position de départ du mouvement suivant,
les positions de départ et d'arrivée d'un mouvement étant toujours antérieures à celles du mouvement précédent de manière que chaque mouvement soit raccourci en parcours.

4. Procédé selon la revendication 2, **caractérisé en ce que** les positions successives de départ (xⱼ) selon la première règle sont séparées d'une distance égale (δ).

5. Procédé selon la revendication 2, **caractérisé en ce que** les positions successives intermédiaires (xᵢ) de changement de sens selon la première règle sont définies selon l'équation xᵢ = x+iΔ, où Δ est une constante positive qui est fonction de la pente à donner à la génératrice (L1) du corps principal (11) et i variant de 0 à z avec z entier non nul.

6. Procédé selon la revendication 3, **caractérisé en ce que** les positions successives de départ (xₖ) selon la seconde règle sont séparées d'une distance égale (δ').

7. Procédé selon la revendication 3, **caractérisé en ce que** les positions successives intermédiaires (xₘ) de changement de sens selon la seconde règle sont espacées de la même distance (δ) que celle séparant les positions successives de départ (xⱼ) selon la première règle.

8. Procédé selon l'une quelconque des revendications 1 à 7, **caractérisé en ce que** le guide-fil (34) est déplacé en concomitance avec le mouvement (M) parallèle à l'axe longitudinal (X) selon un mouvement coplanaire et perpendiculaire à l'axe longitudinal (X) de façon que le mouvement résultant soit parallèle à la génératrice (L1) du corps principal (11).

9. Procédé selon la revendication 8, **caractérisé en ce que** les mouvements parallèle (M) et perpendiculaire à l'axe longitudinal du guide-fil (34) sont réalisés par un dispositif électronique d'entraînement (36).

10. Procédé selon la revendication 8, **caractérisé en ce que** le guide-fil (34) est déplacé en circulant sur des moyens de guidage mécanique disposés parallèlement à la génératrice (L1) en formation du corps principal (11).

11. Procédé selon l'une quelconque des revendications 1 à 10, pour lequel le guide-fil (34) est constitué par une came **caractérisé en ce que** la vitesse de rotation de la came est variable.

12. Procédé selon l'une quelconque des revendications 1 à 11, **caractérisé en ce que** la vitesse de rotation de la broche (21) est variable.

13. Procédé selon l'une des revendications 1 à 7, **caractérisé en ce que** la vitesse de déplacement du guide-fil parallèlement à l'axe longitudinal (X) est variable.

14. Application du procédé, tel que défini par l'une quelconque des revendications 1 à 13, au bobinage direct d'un fil continu (50) obtenu par le rassemblement d'une multiplicité de filaments de le verre (40) formés à partir de filets de verre fondu, issus des orifices (31) d'une filière (30), et défilant sur le guide-fil (34).

15. Bobine tronconique dont la forme présente deux extrémités tronconiques (12, 13), dites respectivement cône de base et cône de dévidage, de génératrices respectives (L2, L3) qui sont inclinées par rapport à l'axe longitudinal (X) d'un support cylindrique (20) selon respectivement des angles aigus d'inclinaison (α,β), et un corps principal (11) reliant les deux extrémités et présentant une forme tronconique selon une génératrice (L1) et dont les deux sections d'extrémité (11a, 11b) constituent les deux bases (12a, 13a) des deux cônes respectifs (12, 13) et présentent des diamètres distincts D1 et respectivement D2 obtenue par le procédé selon l'une quelconque des revendication 1 à 13, **caractérisée en ce que** l'angle d'inclinaison (α) du cône de base (12) est compris entre 40° et 75°.

16. Bobine tronconique selon la revendication 15, **caractérisée en ce que** l'angle d'inclinaison (β) du cône de dévidage (13) est compris entre 30° et 60°.

17. Bobine tronconique selon la revendication 15 ou 16, **caractérisée en ce que** le fil présente une ondulation (52) de façon que deux spires appartenant respectivement à deux couches superposées sont entrecroisées selon un angle de croisement (γ).

18. Bobine tronconique selon la revendication 17, **caractérisée en ce que** l'angle de croisement (γ) est compris entre 0,5° et 6°.

19. Bobine tronconique selon l'une quelconque des revendications 15 à 18, casactérisée en ce qu'elle présente une longueur, mesurée entre les deux bases d'extrémité (12b, 13b) des cônes respectifs de base et de dévidage, qui est comprise entre 150 mm et 500 mm.

## Patentansprüche

1. Verfahren zum Aufwickeln eines Fadens in übereinander befindlichen Lagen auf einem zylindrischen Träger (20), der eine Längsachse (X) besitzt und um eine Welle (21) befestigt ist, die mit einer Drehbewegung um die Längsachse (X) angetrieben wird, gemäß welchem der Faden aufgewickelt wird, indem er über eine Fadenführung (34) läuft, die sich mit einer hin- und hergehenden Bewegung (M) parallel zur Längsachse (X) des Trägers bewegt und derart geregelt wird, dass eine Spule gebildet wird, deren Form zwei als Grundkegel bzw. Abwickelkegel bezeichnete kegelstumpfförmige Enden (12, 13) mit einer jeweiligen Erzeugenden (L2, L3), die in Bezug auf die Längsachse (X) mit einem spitzen Neigungswinkel (α, β) geneigt ist, und einen Hauptkörper (11) besitzt, der die zwei Enden miteinander verbindet, eine kegelstumpfförmige Gestalt entsprechend einer Erzeugenden (L1) aufweist und dessen zwei Endquerschnitte (11a, 11b) die zwei Grundflächen (12a, 13a) der zwei entsprechenden Kegel (12, 13) bilden und voneinander verschiedene Durchmesser D1 bzw. D2 haben, **dadurch gekennzeichnet, dass** es zwei Bewegungsvorschriften für die Fadenführung umfasst, eine erste Vorschrift, die es erlaubt, einen Teil des Grundkegels (12) zu bilden, wobei die letzte Fadenlage, die gemäß dieser ersten Vorschrift abgelegt wird, bis zum Ende (13b) des Abwickelkegels reicht, und eine zweite Vorschrift, die es erlaubt, den angefangenen Grundkegel (12) zu beenden und gleichzeitig den Hauptkörper (11) und den Abwickelkegel (13) zu bilden, wobei die erste Fadenlage, die gemäß der zweiten Vorschrift abgelegt wird, parallel zur letzten Lage verläuft, die gemäß der ersten Vorschrift abgelegt wird.

2. Aufwickelverfahren nach Anspruch 1, **dadurch gekennzeichnet, dass** die erste Vorschrift für die Bewegung der Fadenführung darin besteht, hin- und hergehende Bewegungen parallel zur Längsachse (X) zwischen einer Anfangsposition (x₀) und einer Endposition (x₂) zu erzeugen, die jeweils in senkrechter Projektion zum Träger (20) einem Endquerschnitt (12b, 13b) der Spule entsprechen, wobei die hin- und hergehenden Bewegungen durch:
- eine Ausgangsposition (xⱼ), wobei diejenige der ersten Bewegung die Anfangsposition (xₒ) ist, und diejenige der folgenden Bewegungen eine auf die Ausgangsposition der vorhergehenden Bewegung folgende Position ist, die immer noch vor der Endposition (x₂) liegt, wobei die Position der letzten Bewegung entsprechend dem Wert des Durchmessers D1 erzwungen wird, der für die Grundfläche des zu bildenden Grundkegels (12) gewünscht wird,
- eine Zwischenposition (xᵢ) des Richtungswechsels der Fadenführung, die sich weiterhin nach der Zwischenposition der vorhergehenden Bewegung und vor der Endposition (x₂) befindet, und
- eine Ankunftsposition (xⱼ₊₁), welche die Ausgangsposition der folgenden Bewegung bildet,
definiert sind und die letzte Bewegung gemäß der ersten Vorschrift keinen Richtungswechsel von der letzten Zwischenposition bewirkt, die dann die Endposition (x₂) bildet.

3. Aufwickelverfahren nach Anspruch 2, **dadurch gekennzeichnet, dass** die zweite Bewegungsvorschrift für die Fadenführung darin besteht, hin- und hergehenden Bewegungen parallel zur Längsachse (X) zwischen einer Anfangsposition, welche die Endposition (x₂) der Fadenführung gemäß der ersten Vorschrift bildet, und einer Endposition (x₁), die sich zwischen der Endposition (x₂) gemäß der ersten Vorschrift und der Ausgangsposition der letzten Bewegung gemäß der ersten Vorschrift befindet, zu bewirken und welche entsprechend dem Wert des Durchmessers D2 erzwungen wird, der für die Grundfläche des zu bildenden Abwickelkegels (13) gewünscht wird, wobei die hin- und hergehenden Bewegungen durch:
- eine Ausgangsposition (xₖ), wobei die der ersten Bewegung die Endposition (x₂) gemäß der ersten Vorschrift ist, und die der folgenden Bewegungen eine der Ausgangsposition der vorhergehenden Bewegung vorhergehende Position ist,
- eine Zwischenposition (xₘ) des Richtungswechsels der Fadenführung, wobei die der ersten Bewegung die Ankunftsposition ist, welche die Fadenführung hätte annehmen müssen, wenn die Bewegungsrichtung zur Endposition (x₂) gemäß der ersten Vorschrift sich verändert hätte, und
- eine Ankunftsposition (xₖ₊₁), welche die Ausgangsposition der folgenden Bewegung bildet,
definiert sind und die Ausgangs- und die Ankunftsposition einer Bewegung immer vor denjenigen der vorhergehenden Bewegung derart liegen, dass sich jede Bewegung in der Wegstrecke verkürzt.

4. Verfahren nach Anspruch 2, **dadurch gekennzeichnet, dass** die aufeinander folgenden Ausgangspositionen (xⱼ) gemäß der ersten Vorschrift durch einen gleichen Abstand (δ) voneinander getrennt sind.

5. Verfahren nach Anspruch 2, **dadurch gekennzeichnet, dass** die aufeinander folgenden Zwischenpositionen (xᵢ) des Richtungswechsels gemäß der ersten Vorschrift durch die Gleichung xᵢ = x + iΔ definiert sind, wobei Δ eine positive Konstante bedeutet, die von der Neigung abhängig ist, die der Erzeugenden (L1) des Hauptkörpers (11) zu verleihen ist, und i von 0 bis z variiert, wobei z eine ganze Zahl ungleich Null ist.

6. Verfahren nach Anspruch 3, **dadurch gekennzeichnet, dass** die aufeinander folgenden Ausgangspositionen (xₖ) gemäß der zweiten Vorschrift durch einen gleichen Abstand (δ') voneinander getrennt sind.

7. Verfahren nach Anspruch 3, **dadurch gekennzeichnet, dass** die aufeinander folgenden Zwischenpositionen (xₘ) des Richtungswechsels gemäß der zweiten Vorschrift mit demselben Abstand (δ) voneinander getrennt sind, mit welchem die aufeinander folgenden Ausgangspositionen (xⱼ) gemäß der ersten Vorschrift voneinander getrennt sind.

8. Verfahren nach einem der Ansprüche 1 bis 7, **dadurch gekennzeichnet, dass** die Fadenführung (34) sich übereinstimmend mit der Bewegung (M) parallel zur Längsachse (X) in einer coplanaren und senkrechten Bewegung zur Längsachse (X) derart bewegt, dass die resultierende Bewegung parallel zur Erzeugenden (L1) des Hauptkörpers (11) ist.

9. Verfahren nach Anspruch 8, **dadurch gekennzeichnet, dass** die parallele (M) und die senkrechte Bewegung zur Längsachse der Fadenführung (34) durch eine elektronische Antriebseinrichtung (36) realisiert werden.

10. Verfahren nach Anspruch 8, **dadurch gekennzeichnet, dass** die Fadenführung (34) bewegt wird, indem sie um mechanische Führungsmittel kreist, die parallel zu der den Hauptkörper (11) bildenden Erzeugenden (L1) angeordnet sind.

11. Verfahren nach einem der Ansprüche 1 bis 10, bei welchem die Fadenführung (34) aus einer Nocke besteht, **dadurch gekennzeichnet, dass** die Umdrehungsgeschwindigkeit der Nocke variabel ist.

12. Verfahren nach einem der Ansprüche 1 bis 11, **dadurch gekennzeichnet, dass** die Umdrehungsgeschwindigkeit der Welle (21) variabel ist.

13. Verfahren nach einem der Ansprüche 1 bis 7, **dadurch gekennzeichnet, dass** die Bewegungsgeschwindigkeit der Fadenführung parallel zur Längsachse (X) variabel ist.

14. Anwendung des in einem der Ansprüche 1 bis 13 definierten Verfahrens auf das direkte Aufwickeln eines endlosen Fadens (50), der über die Fadenführung (34) läuft und durch Vereinigung einer Vielzahl von Glasfilamenten (40) erhalten worden ist, die aus Glasstrahlen gebildet worden sind, die aus den Öffnungen (31) einer Spinndüse (30) kommen.

15. Kegelstumpfförmige Spule, deren Form zwei als Grundkegel bzw. Abwickelkegel bezeichnete kegelstumpfförmige Enden (12, 13) mit einer jeweiligen Erzeugenden (L2, L3), die in Bezug auf die Längsachse (X) eines zylindrischen Trägers (20) mit einem spitzen Neigungswinkel (α, β) geneigt ist, und einen Hauptkörper (11) besitzt, der die zwei Enden miteinander verbindet, eine kegelstumpfförmige Gestalt entsprechend einer Erzeugenden (L1) aufweist und dessen zwei Endquerschnitte (11a, 11b) die zwei Grundflächen (12a, 13a) der zwei entsprechenden Kegel (12, 13) bilden und voneinander verschiedene Durchmesser D1 bzw. D2 haben, und welche durch das Verfahren nach einem der Ansprüche 1 bis 13 hergestellt worden ist, **dadurch gekennzeichnet, dass** der Neigungswinkel (α) des Grundkegels (12) 40 bis 75° beträgt.

16. Kegelstumpfförmige Spule nach Anspruch 15, **dadurch gekennzeichnet, dass** der Neigungswinkel (β) des Abwickelkegels (13) 30 bis 60° beträgt.

17. Kegelstumpfförmige Spule nach Anspruch 15 oder 16, **dadurch gekennzeichnet, dass** der Faden derart eine Welligkeit (52) aufweist, dass zwei Wicklungen, die jeweils zu zwei übereinander befindlichen Lagen gehören, sich mit einem Kreuzungswinkel (γ) kreuzen.

18. Kegelstumpfförmige Spule nach Anspruch 17, **dadurch gekennzeichnet, dass** der Kreuzungswinkel (γ) 0,5 bis 6° beträgt.

19. Kegelstumpfförmige Spule nach einem der Ansprüche 15 bis 18, **dadurch gekennzeichnet, dass** sie eine zwischen den zwei Deckflächen (12b, 13b) von Grund- und Abwickelkegel gemessene Länge besitzt, die 150 bis 500 mm beträgt.

## Claims

1. Method of winding a yarn in superposed layers onto a cylindrical support (20) of longitudinal axis (X) and fastened around a spindle (21) driven in a rotational movement, in which the yarn is wound by running over a yarn guide (34) which moves in a traverse motion (M) parallel to the axis (X) of the support and is controlled so as to form a bobbin whose shape has two frustoconical ends (12, 13). called the base cone and the unwind cone respectively, having respective generatrices (L2, L3) which are inclined with respect to the axis (X) at acute angles (α, β) respectively, and a main body (11) which joins the two ends and has a frustoconical shape with a generatrix (L1) and the two end sections (11a, 11b) of which form the two bases (12a, 13a) of the respective two cones (12, 13) and have different diameters, D1 and D2 respectively, **characterized in that** it comprises two rules governing the movement of the yarn guide, a first rule which is used to form part of the base cone (12), the last layer of yarn deposited according to this first rule going as far as the end (13b) of the unwind cone, and a second rule which is used to terminate the said base cone (12) that has been started and, concomitantly, to form the main body (11) and the unwind cone (13), the first layer of yarn deposited according to the second rule being parallel to the last layer deposited according to the first rule.

2. Winding method according to Claim 1, **characterized in that** the first rule governing the movement of the yarn guide consists in establishing traverse motions parallel to the x axis between an initial position (xₒ) and a final position (x_{z}) which correspond, in projection perpendicular to the support (20), to each of the end sections (12b, 13b) of the bobbin respectively, each traverse motion being defined by:
- a starting position (xⱼ) , of which that one for the first movement is the initial position (x₀) and that one for the following movements is a position to the rear of the starting position for the previous movement and always to the front of the final position (x_{z}), the position for the last movement being dictated by the value of the diameter D1 desired for the base of the base cone (12) to be formed,
- an intermediate position (xᵢ) for reversal of the yarn guide, which position always lies to the rear of the intermediate position for the previous movement and lies to the front of the final position (x_{z}), and
- an ending position (xⱼ₊₁) which constitutes the starting position for the following movement, the last movement according to this first rule not causing a reversal since the last intermediate position which then corresponds to the final position (x_{z}).

3. Winding method according to Claim 2, **characterized in that** the second rule governing the movement of the yarn guide consists in executing traverse motions parallel to the X axis, between an initial position which constitutes the final position (x_{z}) of the yarn guide according to the first rule and a terminal position (xₜ) which lies between the final position (x_{z}) according to the first rule, and which is dictated by the value of the diameter D2 desired for the base of the unwind cone (13) to be formed, and the starting position for the last movement according to the first rule, each traverse motion being defined by:
- a starting position (xₖ), of which that one for the first movement is the final position (x_{z}) according to the first rule and that one for the following movements is a position to the rear of the starting position for the previous movement,
- an intermediate position (xₘ) for reversal of the yarn guide, of which that one for the first movement is the ending position that the yarn guide ought to have assumed if it had reversed the movement at the final position (x_{z}) according to the first rule, and
- an ending position (xₖ₊₁) which constitutes the starting position for the following movement,
- the starting and ending positions for a movement always being to the front of those for the previous movement so that each movement is shortened in terms of travel.

4. Method according to Claim 2, **characterized in that** the successive starting positions (xⱼ) according to the first rule are separated by an equal distance (δ) .

5. Method according to Claim 2, **characterized in that** the successive intermediate reversal positions (xᵢ) according to the first rule are defined by the equation xᵢ =x₀ + iΔ, where Δ is a positive constant which depends on the slope to be given to the generatrix (L1) of the main body (11), and i varies from 0 to Z, where Z is a non-zero integer.

6. Method according to Claim 3, **characterized in that** the successive starting positions (xₖ) according to the second rule are separated by an equal distance (δ').

7. Method according to Claim 3, **characterized in that** the successive intermediate reversal positions (xₘ) according to the second rule are spaced apart by the same distance (δ) as that separating the successive starting positions (xⱼ) according to the first rule.

8. Method according to any one of Claims 1 to 7, **characterized in that** the yarn guide (34) is moved concomitantly with the motion (M) parallel to the axis (X) in a coplanar motion (N) perpendicular to the axis (X) so that the resulting motion is parallel to the generatrix (L1) of the main body (11).

9. Method according to Claim 8, **characterized in that** the motions parallel (M) and perpendicular (N) to the axis (X) of the yarn guide (34) are produced by an electronic drive device (36).

10. Method according to Claim 8, **characterized in that** the yarn guide (34) is moved by running along mechanical guiding means placed parallel to the generatrix (L1) of the main body (11) being formed.

11. Method according to any one of Claims 1 to 10, for which the yarn guide (34) consists of a cam, **characterized in that** the speed of rotation of the cam can be varied.

12. Method according to any one of Claims 1 to 11, **characterized in that** the speed of rotation of the spindle (21) can be varied.

13. Method according to one of Claims 1 to 7, **characterized in that** the speed of movement of the yarn guide parallel to the axis (X) can be varied.

14. Application of the method, as defined by any one of Claims 1 to 13, to the direct winding of a continuous yarn which is obtained by collecting a multiplicity of glass filaments formed from streams of molten glass, emanating from the orifices of a bushing, and which runs along a yarn guide.

15. Frustoconical bobbin obtained by the method according to any one of Claims 1 to 13, **characterized in that** the angle of inclination (α) of the so-called base cone (12) is between 40° and 75°.

16. Frustoconical bobbin obtained by the method according to any one of Claims 1 to 13, **characterized in that** the angle of inclination (β) of the unwind cone (13) is between 30° and 60°.

17. Frustoconical bobbin according to Claim 15 or 16, **characterized in that** the yarn has a waviness (52) so that two coils belonging with two superposed layers respectively intersect at a crossover angle (γ).

18. Frustoconical bobbin according to Claim 17, **characterized in that** the crossover angle (γ) is between 0.5° and 6°.

19. Frustoconical bobbin according to any one of Claims 15 to 18, **characterized in that** it has a length, measured between the two end bases (12b, 13b) of the respective base and unwind cones, which is between 150 mm and 500 mm.
